# FASCICULE DE BREVET EUROPEEN

(11) **EP 0 066 526 B1**
(45) Date de publication et mention de la délivrance du brevet: **06.02.1985**
(21) Numéro de dépôt: 82450007.8
(22) Date de dépôt: 19.05.1982
(51) Int. Cl.: A41H 43/00, A41H 43/02

(54) **Procédé et machines de coupe de tissu en une épaisseur et de matelassage des pièces découpées**
Verfahren und Vorrichtung zum Schneiden einer einzigen Stofflage und Stapeln der ausgeschnittenen Stoffstücke
Method and apparatus for cutting one layer of fabric and stacking the cut pieces

(30) Priorité: 20.05.1981 FR 8110187
(43) Date de publication de la demande: 08.12.1982
(73) Titulaire: LECTRA SYSTEMES S.A., 33140 Villenave d'Ornon (FR)
(72) Inventeur: Etcheparre, Jean, F-33000 Bordeaux (FR); Etcheparre, Bernard, F-33000 Bordeaux (FR)
(74) Mandataire: Trolliet, Jean-Claude

## Description

La présente invention est relative à un procédé et à des machines de coupe de tissu en une épaisseur et de matelassage des pièces découpées.

On connaît en confection et notamment dans l'industrie utilisant le tissu, naturel ou synthétique, l'opération de coupe qui consiste à découper par tous moyens appropriés le tissu disposé en couches successives sur une table plane dite de coupe, suivant un ou plusieurs gabarits de manière à obtenir en une seule opération une pluralité de pièces identiques de coupées; ce procédé, bien qu'avantageux, présente certains inconvénients au niveau du matelassage qui est une opération longue, laborieuse et délicate étant donné la nécessité d'une superposition parfaite de chaque couche de tissu dans le sens de la largeur et d'une tension égale dans le sens de la longueur, cette opération se compliquant lorsque le tissu est à impressions telles que carreaux, fleurs, etc., car il est nécessaire que lesdites impressions identiques se superposent de manière rigoureuse.

L'invention a pour but de pallier les inconvénients précédemment exposés.

Le procédé et les machines de coupe de tissu en une épaisseur et de matelassage, objets de l'invention, consistent à disposer et maintenir une longueur de tissu déroulée d'une pièce sur la surface mobile d'une table de coupe du type tapis sans fin tendu et se déplaçant entre deux tambours, ou cylindrique, durant le déplacement du tapis ou la rotation du cylindre suivant une tension définie dans le sens de la longueur et un alignement rigoureux des bordures latérales puis à découper lors de l'arrêt du déplacement du tapis ou rotation du cylindre, selon un ou des gabarits choisis, le tissu de façon continue par des outils de coupe, tels que rayon laser, ultra-son, roulette, etc., solidaires de supports mobiles; une fois la longueur de tissu maintenue sur le tapis plan ou le cylindre découpée suivant le ou les gabarits, les pièces découpées sont disposées sur une table de réception placée sous la table de coupe durant le déplacement du tapis ou la rotation du cylindre, ainsi que celui simultané de l'ensemble table de coupe-pièce de tissu et ce afin de disposer les pièces identiques en des endroits définis et constituer leur matelassage, la table de réception étant fixe, ou selon une variante, lors du déplacement du tapis ou la rotation du cylindre et celui de la table de réception; durant le déplacement du tapis sans fin ou la rotation du cylindre et la dépose des pièces découpées, une nouvelle longueur de tissu est disposée sur la table de coupe afin d'être à son tour découpée selon un ou des gabarits identiques ou différents, toutes les opérations de coupe, dépose, mise en place, contrôle, etc., étant synchronisées au moyen d'un ordinateur auquel les différents organes sont reliés.

D'autres caractéristiques et avantages de l'invention ressortiront plus clairement de la description qui va suivre faite en regard des dessins joints donnés à titre d'exemple non limitatif, où:
- la fig. 1 est une vue schématique d'une machine de coupe présentant une table de coupe cylindrique,
- la fig. 2, une vue schématique d'une machine de coupe dont la table de coupe est constituée par un tapis sans fin tendu et se déplaçant entre deux tambours de renvoi.

Comme représenté fig. 1, u ne pièce de tissu 1 est maintenue sur un support 2 sur lequel elle est entraînée en rotation afin de dévider le tissu pour alimenter en une couche 3 une table de coupe 4 constituée par un cylindre de révolution 5 maintenu sur un axe 6 sur lequel il est entraîné en rotation au moyen d'organes, tels que pignon à dents 7 et moteur électrique 8, de sorte à répartir une longueur de tissu 3 sur la face latérale 9 du cylindre 5 lors de sa rotation durant laquelle le tissu est tendu régulièrement dans le sens de sa longueur, un rouleau presseur 10 s'appuyant sur les génératrices du cylindre 5 durant la rotation dudit cylindre permettant de faire adhérer la couche de tissu 3 sur le cylindre préalablement enduit de colle par exemple ou étant doté de picots ou tout autre élément de maintien ou d'immobilisation afin d'éviter tout déplacement de ladite couche 3 tant dans le sens de la longueur du tissu que celui de sa largeur, les lisières étant parfaitement alignées sur ledit cylindre 5 et ce grâce à des cellules photo-électriques 11 disposées de part et d'autre desdites lisières engendrant le déplacement transversal d'un rouleau 12 de sorte à aligner lesdites lisières en leur emplacement défini. Lorsque la longueur de tissu 3 est disposée sur la surface latérale 9 du cylindre 5, face à un ou plusieurs outils de coupe 13, tels que rayon laser, ultra-son, roulette, etc., celle-ci est découpée lors de l'immobilisation du cylindre suivant un ou plusieurs gabarits par le ou lesdits outils maintenus sur un rail de guidage 14 parallèle aux génératrices du cylindre 5, sur lequel ils peuvent se déplacer dans le sens des génératrices du cylindre et ce grâce à des organes de translation connus en soi, le rail de guidage 14 étant maintenu en ses extrémités au moyen de bras rotatifs 15 solidaires en leur autre extrémité de l'axe 6 qui, lorsqu'il est entraîné en rotation par tout élément approprié, provoque le déplacement du rail 14 et de ce fait celui du ou des outils 13 sur une partie du pourtour de la surface latérale 9, le déplacement simultané à des vitesses constantes ou variables du rail 14 et du ou des outils 13 permettant des découpes en biais. Après découpe de la longueur de tissu 3 mise en place sur le cylindre 5, la table cylindrique de coupe 4 est entraînée en rotation durant laquelle les pièces de tissu découpées suivant le ou les gabarits sont déposées à des emplacements définis sur la table de réception 16 fixe disposée sous la table cylindrique 4, son axe longitudinal transversalement à l'axe du cylindre 5. Afin de déposer les pièces de tissu découpées à des emplacements définis sur la table de réception 16, l'ensemble support de pièces de tissu 1 et 2 et table de coupe cylindrique 4 est mobile selon l'axe longitudinal de la table de réception 16, pour permettre le matelassage des pièces identiques; la table de réception 16 est mobile dans le sens de la hauteur au fur et à mesure de leur dépose. Durant la rotation du cylindre 5 et la dépose des pièces découpées, simultanément le tissu se déroule de la pièce 1 et est réparti et tendu sur la surface latérale 9 du cylindre 5.

Suivant les outils de coupe utilisés, la surface latérale 9 du cylindre 5 est pleine, est adaptée à tous les outils de coupe nécessitant une surface d'appui de résistance et dureté élevées tels qu'outils à ultra-son, molette,etc., et peut toutefois être ajourée selon lesdits outils utilisés.

La commande des différents organes et ainsi que toutes les fonctions sont synchronisées et définies au moyen d'un ordinateur.

Sans sortir du cadre de l'invention, il peut être utilisé une machine différente de celle précédemment décrite au niveau exclusivement de la table de coupe qui est plane et horizontale, comme représenté fig. 2.

Ladite table 20 est constituée par un tapis sans fin 21, uniforme et souple, à mailles s'entrelaçant ou constituée par des éléments plans articulés entre eux en des matériaux appropriés aux outils de coupe 24 utilisés, tendu et se déplaçant entre deux tambours de renvoi 22. La longueur de tissu 25 dévidée de la pièce 26 maintenue en une extrémité de la table 20 est disposée sur la face 23 du tapis sans fin 21 lors de son déplacement; durant sa mise en place elle est tendue dans le sens de sa longueur et maintenue sur ledit tapis 21, préalablement enduit de colle ou pourvu de picot ou tout autre élément de maintien, grâce à un rouleau presseur 27 la faisant adhérer. Lors de l'arrêt en déplacement du tapis sans fin 21, la longueur de tissu disposée face aux outils de coupe 24 maintenus et dirigés au moyen d'une poutre et d'un ou plusieurs chariots mobiles, tel que décrit dans le brevet FR-A No 2398937 au nom des inventeurs, est découpée suivant un ou plusieurs gabarits; après découpe et déplacement du tapis sans fin les pièces découpées sont disposées sur la table de réception 16 aux endroits définis selon le mode préalablement décrit, tandis qu'une nouvelle longueur de tissu dévidée de la pièce 26 est mise en place face aux outils de coupe 24.

Selon le mode d'adhérence utilisé pour maintenir le tissu sur le cylindre 5 ou le tapis sans fin 21, une raclette 28 par exemple peut être disposée en appui sur le cylindre ou sur le tapis afin de désunir les pièces de tissu découpées pour leur dépose sur la table mobile de réception 16.

Suivant une variante de réalisation, la table de réception 16 peut être mobile selon son axe longitudinal tandis que les ensembles support de pièces de tissu et table de coupe sont fixes et ce afin de disposer les emplacements de réception face aux pièces découpées durant leur dépose lors de la rotation du cylindre 5 ou le déplacement du tapis sans fin 21.

Après la mise en place du tissu sur le tapis sans fin 21 ou sur le cylindre 5, avant, pendant ou après découpe, les pièces découpées ou à découper peuvent être repérées ou marquées par tous organes appropriés commandés par l'ordinateur et ce afin de faciliter la répartition desdites pièces lors de l'usage ultérieur

## Revendications

1. Procédé de coupe en continu de tissus en une épaisseur et de matelassage, caractérisé par la mise en place et le maintien d'une longueur de tissu (3; 25) déroulée d'une pièce (1 ; 26) sur la surface mobile (9; 23) d'une table de coupe (4; 20) face à un ou plusieurs outils (13; 24) de coupe solidaires de supports mobiles afin de découper suivant un ou plusieurs gabarits la longueur de tissu (3; 25), puis à disposer les pièces découpées sur une table de réception (16) fixe ou mobile en des emplacements définis pour chacune des pièces identiques lors du déplacement de la surface mobile (9; 23) de la table de coupe (4; 20) durant lequel une nouvelle longueur de tissu est mise en place.

2. Machine de coupe en continu de tissus en une épaisseur et de matelassage des pièces découpées, caractérisée par le fait qu'elle comporte une table de coupe (4; 20) présentant une surface mobile (9; 23) permettant durant son déplacement le dévidement d'une pièce de tissu (1 ; 26) placée en une extrémité et la mise en place d'une longueur de tissu (3; 25) face à un ou plusieurs outils de coupe (13; 24) tels que rayon laser, ultra-son, roulette, etc., solidaires de supports mobiles de sorte à découper en continu durant l'arrêt en déplacement de la surface mobile (9; 23) de la table de coupe (4; 20) la longueur de tissu (3; 25) suivant un ou plusieurs gabarits, puis à déposer lors du déplacement de la surface mobile (9; 23) de la table de coupe (4; 20) les pièces découpées en des endroits définis sur une table de réception (16) fixe ou mobile placée sous la table de coupe (4; 20) de sorte à constituer le matelassage des pièces identiques découpées, durant le déplacement de la surface mobile (9; 23) de la table de coupe et la dépose des pièces découpées, une nouvelle longueur de tissu (3; 25) étant mise en place face aux outils de coupe (13; 24).

3. Machine de coupe selon la revendication 2, caractérisée en ce que la surface mobile (9) de la table de coupe (4) est un cylindre de révolution (5) sur la surface latérale (9) duquel est disposée et maintenue la couche de tissu (3) durant sa rotation face aux outils de coupe (13).

4. Machine de coupe selon la revendication 3, caractérisée en ce que la surface latérale du cylindre est ajourée ou pleine et uniforme suivant le ou les outils de coupe utilisés.

5. Machine de coupe selon les revendications 2 et 3, caractérisée en ce que le ou les outils de coupe (13) de la table cylindrique (4) sont maintenus sur un rail (14) parallèle aux génératrices du cylindre sur lequel ils se déplacent dans le sens des génératrices, le rail (14) étant maintenu en ses extrémités par deux bras rotatifs (15) dont la rotation engendre le déplacement du rail (14) parallèlement et sur une partie du pourtour du cylindre (5).

6. Machine de coupe selon la revendication 5, caractérisée par le déplacement simultané du rail (14) et du ou des outils (13) à des vitesses constantes ou variables engendrant des découpes en biais.

7. Machine de coupe selon la revendication 2, caractérisée en ce que la surface mobile (23) de la table de coupe (20) est un tapis sans fin (21 ) uniforme et souple, tendu et se déplaçant entre deux tambours de renvoi (22).

8. Machine de coupe selon la revendication 7, caractérisée en ce que le tapis sans fin (21 ) est constitué de mailles s'entrelaçant ou d'éléments plans articulés entre eux en matériaux appropriés aux outils de coupe (24) utilisés.

9. Machine de coupe selon la revendication 2, caractérisée en ce que la table de réception (16) est fixe selon son axe longitudinal, l'ensemble pièce de tissu (1; 26) et table de coupe (4; 20) étant mobile afin de déposer aux endroits définis les pièces découpées sur la table de réception (16), cette dernière étant mobile dans le sens de la hauteur afin de permettre le matelassage des pièces identiques.

10. Machine de coupe selon la revendication 2, caractérisée en ce que la table de réception (16) est mobile suivant son axe longitudinal afin de recevoir aux emplacements définis les pièces découpées lors de leur dépose, l'ensemble table de coupe (4; 20) et pièce de tissu (1; 22) étant fixe, ladite table de réception (16) étant toutefois mobile dans le sens de la hauteur afin de permettre le matelassage des pièces découpées identiques.

11. Machine de coupe selon la revendication 2, caractérisée en ce que le tissu (3; 25) est tendu et maintenu sur la surface mobile (9; 23) de la table de coupe (4; 20) au moyen d'un rouleau presseur (10; 27) faisant adhérer le tissu à la table (4; 20) préalablement enduite de colle ou dotée de picot ou tout autre élément de maintien et/ou d'immobilisation.

## Patentansprüche

1. Ununterbrochenes Schneide- und StapelVerfahren von Stoffen mit selber Dicke. Charakteristiken: Einsetzen und Festhalten eines Stoffstreifens (3; 25), der von einer Trommel (1 ; 26) abgewickelt wird und auf die bewegliche Oberfläche (9; 23) eines Schneide-Tisches (4; 20) bis vor ein oder mehrere Schneide- Elemente (13; 24) weitergeleitet wird. Die Schneide-Elemente sind mit den beweglichen Tragflächen gekuppelt, um ein oder mehrere Formstücke aus der Stofflänge (3; 25) zuzuschneiden. Danach werden die zugeschnittenen Stoffstücke automatisch auf einen Empfangs-Tisch (16) weiterbefördert. Dieser Tisch ist entweder fest oder beweglich. Jedes Stoffstück wird seinem Format entsprechend auf einen bestimmten Platz abgelegt, und das durch die Bewegung der Oberfläche (9; 23) des Schneide-Tisches (4; 20), während bereits eine neue Stofflänge eingesetzt wird.

2. Ununterbrochenes Schneide- und StapelVerfahren von Stoffen mit selber Dicke. Charakteristiken: Schneide-Tisch (4; 20) mit beweglicher Oberfläche (9; 23), die es ermöglicht, dass, während sich die Oberfläche bewegt, das Abrollen eines Stoffstreifens (1 ; 26) - welcher an einem Ende liegt - und das Weiterleiten einer Stofflänge (3; 25) bis vor ein oder mehrere Schneide-Elemente (13; 24) wie Laserstrahl, Ultraschall, Punktierrad, usw. erfolgt. Die Schneide-Elemente sind mit den beweglichen Tragflächen gekuppelt, so dass das Zuschneiden der Stoffstücke auch während des Stillstands der beweglichen Oberfläche (9; 23) des Schneide-Tisches weitererfolgt. Danach werden die einheitlich oder mehrartig zugeschnittenen Formstücke durch die Bewegung der Oberfläche (9; 23) des Schneide-Tisches (4; 20) automatisch auf bestimmte Stellen eines Empfangs-Tisches (16),der entweder fest oder beweglich ist und sich unter dem Schneide-Tisch (4; 20) befindet, weiterbefördert, so dass das Stapeln der jeweils gleichförmig zugeschnittenen Stoffstücke während der Bewegung der Oberfläche (9; 23) des Schneide-Tisches erfolgt. Gleichzeitig wickelt sich eine neue Stofflänge bis vor die Schneide-Elemente ab.

3. Schneide-Maschine gemäss Patentanspruch 2, charakterisiert dadurch, dass die bewegliche Oberfläche (9) des Schneide-Tisches (4) ein Rotations-Zylinder (5) ist, auf dessen oberen Seitenfläche (vor den Schneide-Elementen (13)) die Stoffschicht während der Drehung aufgelegt und festgehalten wird.

4. Schneide-Maschine, gemäss Patentanspruch 3, charakterisiert dadurch, dass die seitliche Oberfläche des Zylinders entweder gelocht oder glatt ist, je nach Anwendung der verschiedenen Schneide-Elemente.

5. Schneide-Maschine gemäss Patentansprüchen 2 und 3, charakterisiert dadurch, dass das oder die Schneide-Elemente (13) des zylindrischen Tisches (4) auf einer Schiene festgehalten sind und zwar parallel zu den Mantellinien des Zylinders, auf der sie (die Schneide-lemente) sich in Richtung der Mantellinien bewegen. Die Schiene wird an ihren Enden von zwei beweglichen Armen festgehalten, deren Drehung die Versetzung der Schiene (14) mit sich zieht, d.h. parallellaufend und auf einem Teil des Zylinder-Umfangs.

6. Schneide-Maschine gemäss Patentanspruch 5, charakterisiert dadurch, dass die gleichzeitige Versetzung der Schiene und des oder der Schneide-Elemente (mit gleichbleibender oder unterschiedlicher Geschwindigkeit) den Stoff in Schräg-Stücke zerschneidet.

7. Schneide-Maschine gemäss Patentanspruch 2, charakterisiert dadurch, dass die bewegliche Oberfläche (23) des Schneide-Tisches (20) ein endloses Fliessband (21) (welches gleichförmig, elastisch, gespannt ist) ist, das sich zwischen den beiden Getriebe-Trommeln (22) bewegt.

8. Schneide-Maschine gemäss Patentanspruch 7, charakterisiert dadurch, dass das endlose Fliessband aus beweglichen Gliedern oder verbundenen Platten besteht, deren Material dem der Schneide-Elemente (24) entspricht.

9. Schneide-Maschine gemäss Patentanspruch 2, charakterisiert dadurch, dass der Empfangs-Tisch (16) im Verhältnis zu seiner LängsAchse fest ist, wobei die Einheit Stoffstück (1 ; 26) und Schneide-Tisch (4; 20) beweglich ist, um die zugeschnittenen Stoffstücke an bestimmten Stellen auf dem Empfangs-Tisch (16) abzulegen. Dieser Tisch ist in der Höhe beweglich, um gleichförmige Stoffstücke zu stapeln.

10. Schneide-Maschine gemäss Patentanspruch 2, charakterisiert dadurch, dass der Empfangs-Tisch (16), entsprechend seiner LängsAchse, beweglich ist, um an bestimmten Plätzen die zugeschnittenen Stoffstücke aufzunehmen. Die Einheit Schneide-Tisch und Stoffstück (1; 22) ist unbeweglich. Der Empfangs-Tisch (16) hingegen ist beweglich, d.h. in seiner Höhe verstellbar, um das Stapeln der gleichmässig zugeschnittenen Stoffstücke zu ermöglichen.

11. Schneide-Maschine gemäss Patentanspruch 2, charakterisiert dadurch, dass der Stoff (3; 25) auf der beweglichen Oberfläche (9; 23) des Schneide-Tisches (4; 20), mittels einer Press-Walze (10; 27) befestigt ist. Der Tisch wird vorher mit Leim bestrichen oder mit Nadeln oder sonstigen Befestigungs-Elementen versehen.

## Claims

1. Process of continuous cutting of cloth in one thickness and quilting, characterized by the placing and maintaining in position of a length of cloth (3; 25) unrolled from a piece (1; 26) on to the mobile surface of a cutting table (4; 20) opposite one or more cutting tools (13; 24) integral with mobile holders in order to cut the length of cloth (3; 25) according to one or more patterns, then to layout the cut lengths on a fixed or mobile receiving table (16) in positions defined for each of the identical lengths during the travel of the mobile surface (9; 23) of the cutting table (4; 20) during which time a new length of cloth is placed in position.

2. Machine for continuous cutting of cloth in one thickness and quilting of the cut lengths, characterized by the fact that it comprises a cutting table (4; 20) with a mobile surface (9; 23) enabling a piece of cloth (1 ; 26) placed at one end to be unrolled, and a length of cloth (3; 25) to be positioned opposite one or more cutting tools (13; 24) such as laser rays, ultrasounds, rollers, etc., integral with mobile holders in such a way as to cut the length of tissue (3; 25) continuously during the halts in the travel of the mobile surface (9; 23) of the cutting table (4; 20) according to one or more patterns, and then, during the travel of the mobile surface (9; 23) of the cutting table (4; 20), to layout the cut lengths in definite positions on a receiving table (16) which is either fixed or mobile and situated beneath the cutting table (4; 20) in such a way as to constitute the quilting of the identical cut lengths, a new length of cloth (3; 25) being positioned opposite the cutting tools (13; 24) during the travel of the mobile surface (9; 23) of the cutting table and the laying out of the cut lengths.

3. Cutting machine as per claim 2, characterized by the fact that the mobile surface (9) of the cutting table (4) is a revolving cylinder (5) on the lateral surface (9) of which the layer of cloth (3) is placed and maintained in position during the rotation opposite the cutting tools (13).

4. Cutting machine as per claim 3 characterized by the fact that the lateral surface of the cylinder is pierced or uniformly solid depending on the cutting tool or tools used.

5. Cutting machine as per claims 2 and 3 characterized by the fact that the cutting tool or tools (13) of the cylindrical table (4) are held parallel to the generating lines of the cylinder, on a rail (14) along which they move in the direction of the generating lines, the rail (14) being held in position at its ends by two rotating arms (15) the rotation of which causes the rail (14) to move parallel to and over a part of the circumference of the cylinder (5).

6. Cutting machine as per claim 5, characterized by the simultaneous displacement of the rail (14) and of the tools (13) at constant or variable speeds causing diagonal cutting.

7. Cutting machine as per claim 2, characterized by the fact that the mobile surface (23) of the cutting table (20) is a uniform, flexible continuous belt (21) tautened and moving between two return drums (22).

8. Cutting machine as per claim 7, characterized by the fact that the continuous belt (21 ) is made up of interlocking links or flat, mutually jointed elements, made of material appropriate to the cutting tools (24) used.

9. Cutting machine as per claim 2, characterized by the fact that the receiving table (16) is fixed lengthwise, the unit made up of the piece of cloth (1; 26) and the cutting table (4; 20) being mobile in order to layout the cut lengths in the defined positions on the receiving table (16), which can be moved upwards and downwards in order to allow the quilting of the identical pieces.

10. Cutting machine as per claim 2, characterized by the fact that the receiving table (16) is mobile lengthwise in order to receive the cut lengths in the defined positions when they are laid out, the unit formed by the cutting table (4; 20) and the piece of cloth (1 ; 22) being fixed, the said receiving table (16) being nonetheless mobile upwards and downwards in order to allow the quilting of the identical cut pieces.

11. Cutting machine as per claim 2, characterized by the fact that the cloth (3; 25) is tautened and held against the mobile surface (9; 23) of the cutting table (4; 20) by a pressure roller (10; 27) which causes the cloth to adhere to the table (4; 20) which has been previously coated with glue or fitted with a wedge or any other means of maintaining or immobilizing the cloth.
